# FASCICULE DE BREVET EUROPEEN

(11) **EP 1 907 812 B1**
(45) Date de publication et mention de la délivrance du brevet: **01.12.2010**
(21) Numéro de dépôt: 06779036.0
(22) Date de dépôt: 10.07.2006
(51) Int. Cl.: G01L 19/14

(54) **PROCEDE DE COMMUTATION DE DEBIT EN DECODAGE AUDIO SCALABLE EN DEBIT ET LARGEUR DE BANDE**
VERFAHREN ZUM UMSCHALTEN DER RATEN- UND BANDBREITENSKALIERBAREN AUDIODECODIERUNGSRATE
METHOD FOR SWITCHING RATE- AND BANDWIDTH-SCALABLE AUDIO DECODING RATE

(30) Priorité: 22.07.2005 FR 0552286
(43) Date de publication de la demande: 09.04.2008
(73) Titulaire: FRANCE TELECOM, 75015 Paris (FR)
(72) Inventeur: RAGOT, Stéphane, F-22700 Perros Guirec (FR); VIRETTE, David, F-22560 Pleumeur-Bodou (FR); KOVESI, Balazs, F-22300 Lannion (FR)
(86) Numéro de dépôt international: PCT/FR2006/050697
(87) Numéro de publication internationale: WO 2007/010158

(56) Documents cités:
- GB-A- 2 357 682
- US-A1- 2001 044 712
- US-B1- 6 496 794
- KOVESI B ET AL: "A scalable speech and audio coding scheme with continuous bitrate flexibility" ACOUSTICS, SPEECH, AND SIGNAL PROCESSING, 2004. PROCEEDINGS. (ICASSP '04). IEEE INTERNATIONAL CONFERENCE ON MONTREAL, QUEBEC, CANADA 17-21 MAY 2004, PISCATAWAY, NJ, USA,IEEE, vol. 1, 17 mai 2004 (2004-05-17), pages 273-276, XP010717618 ISBN: 0-7803-8484-9 cité dans la demande

## Description

La présente invention concerne un procédé de commutation de débit au décodage d'un signal audio codé par un système de codage audio multi-débit et plus particulièrement un système de codage audio scalable en débit et éventuellement en largeur de bande. Elle concerne également une application dudit procédé à un système de décodage audio scalable en débit et en largeur de bande et un décodeur audio scalable en débit et en largeur de bande.

L'invention trouve une application particulièrement avantageuse dans le domaine de la transmission de signaux de parole et/ou audio sur des réseaux de paquets, de type voix sur IP, afin de fournir une qualité modulable en fonction de la capacité du canal de transmission.

Le procédé selon l'invention permet d'obtenir des transitions sans artefacts entre les différents débits d'un codeur/décodeur (codec) audio scalable en débit et en largeur de bande, ceci plus spécialement dans le cas des transitions entre la bande téléphonique et la bande élargie dans le contexte d'un codage audio scalable en débit et en largeur de bande avec un coeur en bande téléphonique avec un post-traitement dépendant du débit et une ou plusieurs couches d'amélioration en bande élargie.

De manière habituelle, on entend par « bande téléphonique » ou « bande étroite » la bande de fréquence située entre 300 et 3400 Hz, tandis que le terme « bande élargie » est réservé à la bande s'étalant de 50 à 7000 Hz.

De nombreuses techniques existent aujourd'hui pour convertir un signal audio-fréquences (parole et/ou audio) sous la forme d'un signal numérique et traiter les signaux ainsi numérisés.

Les techniques les plus courantes sont les méthodes de « codage de forme d'onde », telles que le codage MIC ou MICDA (PCM ou ADPCM en anglais), les méthodes de « codage paramétrique par analyse par synthèse» comme le codage CELP (« Code Excited Linear Prédiction »), et les méthodes de « codage perceptuel en sous-bandes ou par transformée ». On rappelle qu'en codage CELP en bande étroite, on utilise en général un post-traitement servant à améliorer la qualité. Ce post-traitement comprend typiquement un post-filtrage adaptatif et un filtrage passe-haut. Ces techniques classiques de codage des signaux audio-fréquences sont décrites par exemple dans l'ouvrage de WB. Kleijn and K.K. Paliwal editors, Speech Coding and Synthesis, Elsevier, 1995. On s'intéresse ici uniquement aux techniques utilisées en transmission bi-directionnelle des signaux audio-fréquences.

En codage de parole conventionnel, le codeur génère un flux binaire à débit fixe. Cette contrainte de débit fixe simplifie la mise en oeuvre et l'utilisation du codeur et du décodeur. Des exemples de tels systèmes sont donnés par le codage G.711 à 64 kbit/s ou le codage G.729 à 8 kbit/s

Dans certaines applications, comme la téléphonie mobile, la voix sur IP, ou les communications sur réseaux ad hoc, il est préférable de générer un flux binaire à débit variable, les valeurs du débit étant prises dans un ensemble pré-défini. On distingue plusieurs techniques de codage multi-débits :
- Le codage multi-modes contrôlé par la source et/ou le canal tel que mis en oeuvre dans les systèmes AMR-NB, AMR-WB, SMV, ou VMR-WB.
- Le codage hiérarchique, appelé encore codage « scalable », qui génère un flux binaire dit hiérarchique car il comprend un débit coeur et une ou plusieurs couches d'amélioration. Le système G.722 à 48, 56 et 64 kbit/s est un exemple simple de codage scalable en débit. Le codec MPEG-4 CELP est quant à lui scalable en débit et en largeur de bande (T. Nomura et al., A bitrate and bandwidth scalable CELP coder, ICASSP 1998).
- Le codage à descriptions multiples (A. Gersho, J.D. Gibson, V. Superman, H. Dong, A multipte description speech coder based on AMER-WU for mobile ad hoc networks, ICASSP 2004).

En codage multi-débits, il est nécessaire de s'assurer que la commutation d'un débit de codage à un autre n'implique aucun défaut, ou artefact.

La commutation de débit est facile à réaliser si le codage repose à tous les débits sur la représentation par un même modèle de codage d'un signal audio dans une même largeur de bande. Par exemple, dans le système AMR-NB, le signal est défini en bande téléphonique (300-3400 Hz) et le codage s'appuie sur le modèle ACELP (« Algebraic Code Excited Linear Prediction »), sauf pour la génération de bruit de confort, laquelle est néanmoins réalisée par un modèle de type LPC (« Linear Predictive Coding ») compatible avec le modèle ACELP. A noter que le codage AMR-NB utilise de façon classique un post-traitement sous la forme d'un post-filtrage adaptatif et d'un filtrage passe-haut, les coefficients du post-filtrage adaptatif dépendant du débit de décodage. Aucune précaution n'est cependant prise pour gérer les problèmes éventuels liés à l'utilisation de paramètres de post-traitement variables suivant le débit. A contrario, le codage CELP en bande élargie de type AMR-WB n'utilise pas de post-traitement, essentiellement pour des raisons de complexité.

La commutation de débit est encore plus problématique en codage audio scalable en débit et en largeur de bande. En effet, dans ce cas le codage s'appuie sur des modèles et des largeurs de bande différentes suivant le débit.

Le concept de base du codage audio hiérarchique est illustré par exemple dans l'article de Y. Hiwasaki, T. Mori, H. Ohmuro, J. Ikedo, D. Tokumoto, and A. Kataoka, Scalable Speech Coding Technology for High-Quality Ubiquitous Communications, NIT Technical Review, March 2004. Dans ce type de codage, le flux binaire comprend une couche de base et une ou plusieurs couches d'amélioration. La couche de base est générée par un codec à bas débit fixe, qualifié de « codec coeur », garantissant la qualité minimale du codage. Cette couche doit être reçue par le décodeur pour maintenir un niveau de qualité acceptable. Les couches d'amélioration servent à améliorer la qualité. Si elles sont toutes émises par le codeur, il peut arriver cependant qu'elles ne soient pas toutes reçues par le décodeur. L'intérêt principal du codage hiérarchique est qu'il permet une adaptation du débit par simple troncature du flux binaire. Le nombre de couches, à savoir le nombre de troncatures possibles du flux binaire, définit la granularité du codage. On parle de codage à granularité forte si le flux binaire comprend peu de couches, de l'ordre de 2 à 4, un codage à granularité fine permettant un pas de l'ordre de 1 kbit/s.

On s'intéresse ici plus particulièrement aux techniques de codage hiérarchique qui sont scalables en débit et en largeur de bande avec un codeur coeur de type CELP en bande téléphonique et une ou plusieurs couche(s) d'amélioration en bande élargie. Des exemples de tels systèmes sont donnés dans H. Taddéi et al., A Scalable Three Bitrate (8, 14.2 and 24 kbit/s) Audio Coder; 107th Convention AES, 1999 avec une granularité forte de 8, 14,2 et 24 kbit/s, et dans B. Kovesi, D. Massaloux, A. Sollaud, A scalable speech and audio coding scheme with continuous bitrate flexibility, ICASSP 2004 avec granularité fine de 6,4 à 32 kbit/s, ou encore le codage MPEG-4 CELP.

Parmi les références les plus pertinentes liées au problème de la commutation de débit dans le contexte du codage audio scalable en débit et en largeur de bande, on peut citer les demandes internationales WO 01/48931 et WO 02/060075.

Cependant, les techniques décrites dans ces deux documents ne traitent que des problèmes d'interopérabilité entre réseaux de communication utilisant des codages en bande téléphonique et en bande élargie.

En particulier, la demande internationale WO 02/060075 décrit un système optimisé de décimation permettant la conversion de la bande élargie vers la bande téléphonique.

Le procédé proposé dans la demande internationale WO 01/48931 est en fait une technique d'extension de bande qui consiste à générer un signal en bande pseudo-élargie à partir d'un signal en bande téléphonique, en particulier par extraction d'un "profil spectral". Les techniques similaires connues de l'art antérieur répondent principalement aux problèmes liés à la commutation de la bande élargie vers la bande téléphonique en cherchant à éviter la réduction de bande par l'utilisation d'une technique d'extension de bande sans transmission d'information permettant de générer un signal en bande élargie à partir du signal reçu en bande téléphonique. On notera que ces méthodes ne cherchent pas à véritablement contrôler la transition entre largeurs de bande et qu'elles présentent par ailleurs l'inconvénient de s'appuyer sur des techniques d'extension de bande dont la qualité est très variable et qui ne peut donc assurer une qualité stable en sortie. Dans US 2001/044712, un post-traitement est effectué au décodage lors des transitions afin de simuler une variation continue de la largeur de bande.

Aussi, le problème technique à résoudre par l'objet de la présente invention est de proposer un procédé de commutation de débit au décodage d'un signal audio codé par un système de codage audio multi-débit, ledit décodage comprenant au moins une étape de post-traitement dépendant du débit, qui permettrait de traiter les transitions entre débits différents pour lesquels sont utilisés des post-traitements suivant le débit de décodage, de manière à éliminer les artefacts particulièrement sensibles lors de variations rapides de débit au décodage. En effet, un post-traitement introduit un déphasage sur le signal, et l'utilisation de deux post-traitements différents implique des problèmes de continuité de phase lors des transitions.

La solution au problème technique posé est selon la présente invention décrite selon la revendication 1.

L'invention concerne aussi un programme d'ordinateur comprenant des instructions de code pour la mise en oeuvre du procédé selon l'invention lorsque ledit programme est exécuté par un ordinateur.

L'invention concerne de plus une application du procédé selon l'invention à un système de décodage audio scalable en débit.

L'invention concerne en outre une application du procédé selon l'invention à un système de décodage audio scalable en débit et largeur de bande dans lequel le débit initial est obtenu par au moins une première couche de décodage dans une première bande de fréquence, et le débit final est obtenu par au moins une seconde couche de décodage, dite couche d'extension de ladite première bande de fréquence dans une deuxième bande de fréquence, l'étape de post-traitement étant appliquée au décodage réalisé au débit initial.

L'invention concerne en outre une application du procédé selon l'invention à un système de décodage audio scalable en débit et largeur de bande dans lequel le débit final est obtenu par au moins une première couche de décodage dans une première bande de fréquence, et le débit initial est obtenu par au moins une seconde couche de décodage, dite couche d'extension de ladite première bande de fréquence dans une deuxième bande de fréquence, l'étape de post-traitement étant appliquée au décodage réalisé au débit final.

Un exemple particulier de « bande étendue » est celui de la « bande élargie » définie plus haut, ladite première bande étant dans ce cas la bande téléphonique.

L'invention concerne également un décodeur audio multi-débit, comme revendiquée en revendication 10.

La description qui va suivre en regard des dessins annexés, donnés à titre d'exemples non limitatifs, fera bien comprendre en quoi consiste l'invention et comment elle peut être réalisée.
La figure 1 un schéma d'un codeur scalable en débit et en largeur de bande à quatre couches.
La figure 2 est un schéma d'un décodeur selon l'invention associé au codeur de la figure 1.
La figure 3 donne une structure du train binaire associé au codeur de la figure 1.
La figure 4 est un organigramme d'un procédé de commutation entre un signal post-traité et un signal non post-traité en bande téléphonique du décodeur selon l'invention.
La figure 5 est un organigramme du procédé de commutation conforme à l'invention entre une bande téléphonique et une bande élargie avec extension de bande.
La figure 6 est un organigramme du procédé de commutation conforme à l'invention entre une bande téléphonique et une bande élargie avec couche de décodage prédictif par transformée.
La figure 7 est un organigramme de la gestion du comptage de trames reçues en bande élargie pour la commutation entre débits et entre bandes conformément au procédé selon l'invention.
La figure 8 est un tableau résumant le fonctionnement de l'organigramme de la figure 7.
La figure 9 est un tableau donnant les coefficients d'atténuation adaptative lors d'une commutation de la bande téléphonique à la bande élargie.

L'invention est maintenant décrite dans le cadre d'un codec audio scalable en débit et en largeur de bande. La structure de codage scalable en débit et en largeur de bande considérée ici a comme codage coeur un codeur de type CELP en bande téléphonique, dont un cas particulier utilise le codeur G.729A tel que décrit dans ITU-T G729 Recommandation, Coding of Speech at 8 kbit/s using Conjugate Structure Algebraic Code Excited Linear Prediction (CS-ACELP), March 1996 et dans R. Salami et al., Description of ITU-T Recommandation G.729 Annex A: Reduced complexity 8 kbit/s CS-ACELP codec, ICASSP 1997.

Au codage coeur CELP s'ajoutent trois étages d'amélioration, à savoir une amélioration du codage CELP en bande téléphonique, une extension de bande et un codage prédictif par transformée.

Les commutations de débit considérées ici concerneront des commutations entre la bande téléphonique et la bande élargie et vice versa.

La figure 1 donne un schéma du codeur utilisé.

Un signal audio de bande utile 50-7000 Hz et échantillonné à 16 kHz est découpé en trames de 320 échantillons, soit 20 ms. Un filtrage passe-haut 101 de fréquence de coupure 50 Hz est appliqué au signal d'entrée. Le signal obtenu, appelé S^{WB}, est réutilisé dans plusieurs branches du codeur.

Tout d'abord, dans une première branche, un filtrage passe-bas et un sous-échantillonnage par deux, 102, de 16 à 8 kHz sont appliqués au signal S^{WB}. Cette opération permet d'obtenir un signal en bande téléphonique échantillonné à 8 kHz. Ce signal est traité par le codeur coeur 103, selon un codage de type CELP. Ce codage correspond ici au codeur G.729A, lequel génère le coeur du train binaire avec un débit de 8 kbit/s.

Ensuite, une première couche d'amélioration introduit un deuxième étage 103 de codage CELP. Ce deuxième étage consiste en un dictionnaire innovateur qui effectue un enrichissement de l'excitation CELP et offre une amélioration de qualité, particulièrement sur les sons non voisés. Le débit de ce deuxième étage de codage est de 4 kbit/s et les paramètres associés sont les positions et les signes des impulsions ainsi que le gain du dictionnaire innovateur associé pour chaque sous-trame de 40 échantillons (5 ms à 8 kHz).

Les décodages du codeur coeur et de la première couche d'amélioration sont réalisés pour obtenir le signal de synthèse 104 en bande téléphonique à 12 kbit/s. Un sur-échantillonnage par deux de 8 à 16 kHz et un filtrage passe-bas 105 permettent d'obtenir la version échantillonnée à 16 kHz des deux premiers étages du codeur.

La troisième couche d'amélioration permet de passer en bande élargie 106. Le signal d'entrée S^{WB} peut être pré-traité par un filtre de pré-emphase. Ce filtre permet de mieux représenter les hautes fréquences à partir du filtre de prédiction linéaire en bande élargie. Pour compenser l'effet du filtre de pré-emphase, un filtre inverse de dé-emphase est alors utilisé à la synthèse. Une alternative à cette structure de codage et de décodage n'utilisera aucun filtre de pré-emphase et de dé-emphase.

L'étape suivante consiste à calculer et à quantifier les filtres de prédiction linéaire en bande élargie. L'ordre du filtre de prédiction linéaire est de 18, mais dans une variante, un ordre de prédiction plus faible sera choisi, par exemple 16. Le filtre de prédiction linéaire peut être calculé par la méthode de l'autocorrélation et l'algorithme de Levinson-Durbin.

Ce filtre de prédiction linéaire A_{WB}(z) en bande élargie est quantifié en utilisant une prédiction de ces coefficients à partir du filtre Â_{NB}(z) issu du codeur coeur en bande téléphonique. Les coefficients peuvent ensuite être quantifiés en utilisant par exemple une quantification vectorielle multi-étages et utilisant les paramètres LSF (« Line Spectrum Frequency ») déquantifiés du codeur coeur en bande téléphonique comme décrit dans H. Ehara, T. Morii, M. Oshikiri et K. Yoshida, Prédictive VQ for bandwidth scalable LSP quantization, ICASSP 2005.

L'excitation en bande élargie est obtenue à partir des paramètres de l'excitation en bande téléphonique du codeur coeur: le retard de période fondamentale ou « pitch », le gain associé ainsi que les excitations algébriques du codeur coeur et de la première couche d'enrichissement de l'excitation CELP et les gains associés. Cette excitation est générée en utilisant une version sur-échantillonnée des paramètres de l'excitation des étages en bande téléphonique.

Cette excitation en bande élargie est ensuite mise en forme par le filtre de synthèse Â_{WB}(Z) calculé précédemment. Dans le cas où une pré-emphase a été appliquée au signal d'entrée, on applique le filtre de dé-emphase sur le signal de sortie du filtre de synthèse. Le signal obtenu est un signal en bande élargie qui n'est pas ajusté en énergie. Pour le calcul du gain permettant la mise à niveau de l'énergie de la bande haute (3400-7000 Hz), un filtrage passe-haut est appliqué au signal de synthèse en bande élargie. Parallèlement, le même filtre passe-haut est appliqué au signal d'erreur correspondant à la différence entre le signal original retardé et le signal de synthèse des deux étages précédents. Ces deux signaux sont ensuite utilisés pour le calcul du gain à appliquer au signal de synthèse de la bande haute. Ce gain est calculé par un rapport d'énergie entre les deux signaux. Le gain g_{WB} quantifié est ensuite appliqué au signal S₁₄^{WB} par sous-trame de 80 échantillons (5 ms à 16 kHz), le signal ainsi obtenu est ajouté au signal de synthèse de l'étage précédent pour créer le signal en bande élargie correspondant au débit de 14 kbit/s.

La suite du codage est effectuée dans le domaine fréquentiel en utilisant un schéma de codage prédictif par transformée. Les signaux d'entrée retardés 108 et de synthèse à 14 kbit/s, 107, sont filtrés par un filtre 109, 111 de pondération perceptuelle de type A_{WB}(z/γ)*(1-µz), typiquement γ=0.92 et µ=0.68. Ces signaux sont ensuite encodés par le schéma de codage par transformée à recouvrement de type TDAC (« Time Domain Aliasing Cancellation ») (Y. Mahieux et J.P. Petit, Transform coding of audio signals at 64 kbit/s, IEEE GLOBECOM 1990).

Une transformée en cosinus discrète modifiée (ou MDCT en anglais) est appliquée, d'une part, 110, sur des blocs de 640 échantillons du signal d'entrée pondéré avec un recouvrement de 50% (rafraîchissement de l'analyse MDCT toutes les 20 ms), et, d'autre part, 112, sur le signal de synthèse pondéré issu de l'étage précédent d'extension de bande à 14 kbit/s (même longueur de bloc et même taux de recouvrement). Le spectre MDCT à encoder, 113, correspond à la différence entre le signal d'entrée pondéré et le signal de synthèse à 14 kbit/s pour la bande de 0 à 3400 Hz, et au signal d'entrée pondéré de 3400 Hz à 7000 Hz. On limite le spectre à 7000 Hz en mettant à zéro les 40 derniers coefficients (seuls les 280 premiers coefficients sont codés). Le spectre est divisé en 18 bandes : une bande de 8 coefficients et 17 bandes de 16 coefficients. Pour chaque bande du spectre, l'énergie des coefficients MDCT est calculée (facteurs d'échelle). Les 18 facteurs d'échelle constituent l'enveloppe spectrale du signal pondéré qui est ensuite quantifiée, codée et transmise dans la trame. La figure 3 montre le format du train binaire.

L'allocation dynamique des bits se base sur l'énergie des bandes du spectre à partir de la version déquantifiée de l'enveloppe spectrale. Ceci permet d'avoir une compatibilité entre l'allocation binaire du codeur et du décodeur. Les coefficients MDCT normalisés (structure fine) dans chaque bande sont ensuite quantifiés par des quantificateurs vectoriels utilisant des dictionnaires imbriqués en taille et en dimension, les dictionnaires étant composés d'une union de codes à permutation tels que décrits dans C. Lamblin et al., Quantification vectorielle en dimension et résolution variables, brevet PCT FR 04 00219, 2004. Finalement, les informations sur le codeur coeur, l'étage d'enrichissement CELP en bande téléphonique, l'étage CELP en bande élargie et enfin l'enveloppe spectrale et les coefficients normalisés codés sont multiplexés et transmis en trame.

La figure 2 représente un schéma bloc du décodeur associé au codeur de la figure 1.

Le module 201 effectue le démultiplexage des paramètres contenus dans le train binaire. Il existe plusieurs cas de décodage en fonction du nombre de bits reçus pour une trame, les quatre cas sont décrits à partir de la figure 2 :
1. Le premier concerne la réception du nombre de bits minimum par le décodeur, pour un débit reçu de 8 kbit/s. Dans ce cas, seul le premier étage est décodé. Donc, seul le train binaire relatif au décodeur coeur 202 de type CELP (G.729A+) est reçu et décodé. Cette synthèse peut être traitée par le post-filtrage adaptatif 203 et le post-traitement de type filtrage passe-haut 204 du décodeur G.729. On appellera dans cet exemple de réalisation « post-traitement » la combinaison de ces deux opérations. Cependant, il est bien clair que le terme de « post-traitement » peut également faire référence uniquement au post-filtrage adaptatif ou au post-traitement de type filtrage passe-haut. Ce signal est sur-échantillonné, 206, et filtré, 207, pour produire un signal échantillonné à 16 kHz.
2. Le deuxième cas concerne la réception du nombre de bits relatif aux premier et deuxième étages de décodage uniquement, pour un débit reçu de 12 kbit/s. Dans ce cas, le décodeur coeur ainsi que le premier étage d'enrichissement de l'excitation CELP sont décodés. Cette synthèse peut être traitée par le post-traitement 203, 204 du décodeur G.729. Comme précédemment, ce signal est ensuite sur-échantillonné, 206, et filtré, 207 pour produire un signal échantillonné à 16 kHz.
3. Le troisième cas correspond à la réception du nombre de bits relatifs aux trois premiers étages de décodage, pour un débit reçu de 14 kbit/s. Dans ce cas, les deux premiers étages de décodage sont tout d'abord réalisés comme dans le cas 2, mis à part le fait que le post-traitement appliqué à la sortie de décodage CELP n'est pas effectué, puis le module d'extension de bande génère un signal échantillonné à 16 kHz après décodage des paramètres des paires de raies spectrales (WB-LSF) en bande élargie, 209, ainsi que des gains associés à l'excitation, 213. L'excitation en bande élargie est générée à partir des paramètres du codeur coeur et du premier étage d'enrichissement de l'excitation CELP 208. Cette excitation est ensuite filtrée par le filtre 210 de synthèse et éventuellement par le filtre 211 de dé-emphase dans le cas où un filtre de pré-emphase a été utilisé au codeur. On applique un filtre passe-haut 212 au signal obtenu et on adapte l'énergie du signal d'extension de bande à l'aide des gains associés 214 toutes les 5 ms. Ce signal est ensuite ajouté au signal en bande téléphonique échantillonné à 16 kHz obtenu à partir des deux premiers étages 215 de décodage. Dans le but d'obtenir un signal limité à 7000 Hz, ce signal est filtré dans le domaine transformé par mise à 0 des 40 derniers coefficients MDCT avant le passage par la MDCT inverse 220 et le filtre de synthèse pondéré 221.
4. Ce dernier cas correspond au décodage de tous les étages du décodeur, pour un débit reçu supérieur ou égal à 16 kbit/s. Le dernier étage est constitué d'un décodeur prédictif par transformée. L'étape 3 décrite précédemment est tout d'abord réalisée. Puis, en fonction du nombre de bits supplémentaires reçus, le schéma de décodage e prédictif par transformée est adapté :
   * Dans le cas où le nombre de bits ne correspond qu'à une partie ou à la totalité de l'enveloppe spectrale, mais que la structure fine n'est pas reçue, l'enveloppe spectrale partielle ou complète est utilisée pour ajuster l'énergie des bandes de coefficients MDCT, 216 et 217. entre 3400 Hz et 7000 Hz 218, correspondant au signal généré par l'étage 215 d'extension de bande. Ce système permet d'obtenir une amélioration progressive de la qualité audio en fonction du nombre de bits reçu.
   * Dans le cas où le nombre de bits correspond à la totalité de l'enveloppe spectrale et à une partie ou à la totalité de la structure fine, l'allocation binaire est effectuée de la même manière qu'à l'encodeur. Dans les bandes où la structure fine est reçue, les coefficients MDCT décodés sont calculés à partir de l'enveloppe spectrale et de la structure fine déquantifiées. Dans les bandes spectrales entre 3400 Hz et 7000 Hz où la structure fine n'a pas été reçue, la procédure du paragraphe précédent est utilisée, c'est à dire que les coefficients MDCT calculés sur le signal obtenu par l'extension de bande, 216 et 217, sont ajustés en énergie à partir de l'enveloppe spectrale reçue 218. Le spectre MDCT utilisé pour la synthèse est donc constitué, d'une part, du signal de synthèse des deux premiers étages de décodage ajouté au signal d'erreur décodé dans les bandes entre 0 et 3400 Hz; d'autre part, pour les bandes comprises entre 3400 Hz et 7000 Hz des coefficients MDCT décodés dans les bandes où la structure fine a été reçu et des coefficients MDCT de l'étage d'extension de bande ajustés en énergie pour les autres bandes spectrales.

Une MDCT inverse est ensuite appliquée aux coefficients MDCT décodés, 220, et un filtrage par le filtre 221 de synthèse pondérée permet d'obtenir le signal de sortie.

Le procédé de commutation conforme à l'invention va maintenant être exposé dans le cadre du décodeur de la figure 2.

Le bloc 205 représente un module de "fondu enchaîné ». Lorsque le nombre de bits reçus par le décodeur ne permet de décoder que le premier ou le premier et le deuxième étages, c'est à dire pour un débit reçu de 8 ou 12 kbit/s, la bande passante effective de la sortie finale du décodeur est la bande téléphonique. Dans ces cas, pour améliorer la qualité du signal synthétisé, le post-traitement 203, 204 au sens large qui fait partie du décodeur G.729A est appliqué en bande téléphonique, avant sur-échantillonnage.

Par contre, si le décodage des étages en bande élargie est également réalisé, pour un débit reçu supérieur ou égal à 14 kbit/s, ce post-traitement n'est pas activé car, à l'encodeur, l'encodage des étages supérieurs a été calculé à partir de la version sans post-traitement de la bande téléphonique.

Le post-traitement, 203 et 204, introduit un déphasage du signal. Lors de la commutation entre modes sans et avec post-traitement il faut donc assurer une transition douce. La figure 4 décrit la réalisation du bloc 205 qui assure cette transition lente entre le signal en bande téléphonique post-traité et non post-traité, en appliquant des fondus enchaînés.

L'étape 401 examine si la trame courante est une trame en bande téléphonique ou non, c'est-à-dire qu'on vérifie si le débit de la trame courante est à 8 ou 12 kbit/s. Sur réponse négative, une étape 402 est appelée pour vérifier si la trame précédente a été post-traitée ou pas dans la bande téléphonique (ce qui revient à vérifier si le débit de la trame précédente était de 8-12 kbit/s ou pas). Sur réponse négative, dans l'étape 403, le signal non post-traité S₁ est copié dans le signal S₃. Au contraire, sur réponse positive au test 402, dans l'étape 404, le signal S₃ contiendra le résultat d'un fondu enchaîné, où le poids du composant non post-traité S₁ augmente tandis que le poids du composant post-filtré S₂ diminue. L'étape 404 est suivie par l'étape 405 qui remet à jour le drapeau prevPF avec la valeur 0.

Dans le cas d'une réponse positive à l'étape 401, dans l'étape 406, on vérifie si dans la trame précédente le post-traitement était actif ou pas dans la bande téléphonique. Sur réponse positive, dans l'étape 408, le signal post-traité S₂ est copié dans le signal S₃. Lorsqu'au contraire, la réponse est négative à l'étape 406, le signal, S₃ est calculé, dans l'étape 407, comme le résultat d'un fondu enchaîné, où cette fois le poids du composant non post-traité S₁ diminue tandis que le poids du composant post-traité S₂ augmente. Après l'étape 407, l'étape 409 est appelée pour remettre à jour le drapeau prevPF avec la valeur 1.

Dans une variante de ce mode de réalisation, lorsque le nombre de bits reçus par le décodeur ne permet de décoder que le premier ou le premier et le deuxième étages, c'est à dire pour un débit reçu de 8 ou 12 kbit/s, la bande passante effective de la sortie finale du décodeur est la bande téléphonique (signal S₁). Dans ces cas, pour améliorer la qualité du signal synthétisé, un post-traitement est appliqué en bande téléphonique, avant sur-échantillonnage.

Par contre, si le décodage des étages en bande élargie est également réalisé, pour un débit reçu supérieur ou égal à 14 kbit/s, un post-traitement différent est activé (signal S₂), à l'encodeur, l'encodage des étages supérieurs a été calculé à partir de la version avec ce post-traitement de la bande téléphonique.

Le post-traitement utilisé pour les débits de 8 ou 12 kbit/s et le post-traitement utilisé pour les débits supérieurs ou égaux à 14 kbit/s introduisent des déphasages du signal différents l'un de l'autre. Lors de la commutation entre modes avec les différents post-traitemerits il faut donc assurer une transition douce. Cette transition lente entre les signaux en bande téléphonique avec les différents post-traitements est réalisée en appliquant des fondus enchaînés (qui donnent le signal S₃).

On examine si la trame courante est une trame en bande téléphonique ou non. Sur réponse négative, on vérifie si la trame précédente était une trame en bande téléphonique. Sur réponse négative, le signal post-traité S1 est copié dans le signal S3. Au contraire, sur réponse positive, le signal S3 contiendra le résultat d'un fondu enchaîné, où le poids du composant post-traité S1 augmente tandis que le poids du composant post-traité S2 diminue.

Dans le cas d'une réponse positive, on vérifie si la trame précédente était une trame en bande téléphonique. Sur réponse positive, le signal post-traité S2 est copié dans le signal S3. Lorsqu'au contraire, la réponse est négative, le signal S3 est calculé comme le résultat d'un fondu enchaîné, où cette fois le poids du composant post-traité S1 diminue tandis que le poids du composant post-traité S2 augmente.

Le bloc 209 calcule les filtres de prédiction linéaire en bande élargie nécessaires aux étages d'extension de bande et décodage prédictif par transformée. Ce calcul est nécessaire dans le cas où l'on ne reçoit que la partie en bande téléphonique du train binaire d'une trame, après avoir reçu une trame en bande élargie et que l'on souhaite réaliser une extension de bande afin de maintenir l'effet de bande. Un jeu de LSF est extrapolé à partir des LSF du décodeur coeur en bande téléphonique. On peut par exemple répartir uniformément 8 LSF sur la bande comprise entre le dernier LSF issu de la bande téléphonique et la fréquence de Nyquist. Cela permet de faire tendre le filtre de prédiction linéaire vers un filtre de réponse en amplitude plate pour les hautes fréquences.

Le bloc 213 réalise l'adaptation du gain utilisé pour l'extension de bande selon la présente invention. Les organigrammes correspondant à ce bloc sont décrits aux figures 5 et 7.

Le principe de l'atténuation adaptative du gain appliqué à la bande haute est décrit à la figure 5. Tout d'abord, le calcul du gain de la première couche de décodage en bande élargie se fait, 501, selon deux possibilités. Dans le cas où le train binaire correspondant à cette couche d'extension de bande a été reçu, le gain est obtenu par décodage, 503. Par contre, dans le cas où ce gain n'a pas été reçu dans le train binaire, une extrapolation du gain associé à cette couche de décodage est réalisée, 502. On peut par exemple réaliser un calcul du gain par alignement de l'énergie de la bande basse de l'étage de décodage en bande élargie avec le décodage réel de la bande téléphonique précédemment réalisé.

Ensuite un compteur du nombre de trames en bande élargie précédemment reçues est mis à jour, 504, selon le principe décrit à la figure 7.

Enfin, ce compteur est utilisé pour paramétrer l'atténuation appliquée au gain du premier étage de décodage en bande élargie, 505.

La figure 7 représente l'organigramme de la gestion du comptage du nombre de trames en bande élargie reçues. La mise à jour du compteur se fait de la façon suivante. Si la trame courante est une trame en bande élargie, donc si le gain associé au premier étage de décodage en bande élargie a été reçu (bloc 501 de la figure 5) et que la trame précédente était aussi une trame en bande élargie, alors le compteur est incrémenté de 1 et saturé à la valeur MAX_COUNT_RCV. Cette valeur correspond au nombre de trames pendant lesquelles le signal décodé en bande élargie sera atténué lors d'une commutation entre un débit bande téléphonique vers un débit bande élargie.

Par contre si la trame courante reçue est une trame en bande téléphonique, il existe plusieurs comportements possibles. Si la trame précédente était aussi une trame en bande téléphonique, le compteur est positionné à 0. Dans le cas contraire, si la trame précédente était une trame en bande élargie et que le compteur a une valeur inférieure à MAX_COUNT_RCV, on positionne aussi le compteur à 0. Dans tous les autres cas, le compteur reste à la valeur précédente.

Le fonctionnement de cet organigramme est résumé dans le tableau de la figure 8. Les valeurs prises par le coefficient d'atténuation sont fournies dans le tableau de la figure 9 dans le cas où MAX_COUNT_RCV prend la valeur de 100, ce tableau est fourni à titre d'exemple. On peut constater que jusqu'à la trame 65 le coefficient d'atténuation est maintenu à 0, correspondant à une phase de prolongement du décodage dans la bande téléphonique. La phase de transition proprement dite est effectuée à partir de la trame 66 par augmentation progressive du coefficient d'atténuation.

Le bloc 219 effectue l'atténuation adaptative des couches d'amélioration par codage prédictif par transformée selon la présente invention telle que décrite à la figure 6.

Cette figure donne l'organigramme de la procédure d'atténuation adaptative de la couche de décodage prédictif par transformée. Tout d'abord, on vérifie si l'enveloppe spectrale de cette couche a été totalement reçue, 601. Si tel est le cas, alors une atténuation des coefficients MDCT de correction de la bande basse 0-3500 Hz est réalisée, 602, en utilisant le compteur de trames en bande élargie reçues et le tableau d'atténuation défini à la figure 9.

Ensuite, dans les deux cas, on contrôle le nombre de trames en bande élargie reçues. Si ce nombre est inférieur à MAX_COUNT_RCV, les coefficients MDCT correspondant au premier étage de décodage en bande élargie avec extension de bande avec transmission d'information sont utilisés pour l'étage de décodage prédictif par transformée. Par contre, si le compteur a la valeur maximale, on réalise la procédure de mise à niveau de l'énergie des bandes du décodage prédictif par transformée avec l'enveloppe spectrale décodée.

## Revendications

1. Procédé de commutation de débit au décodage d'un signal audio codé par un système de codage audio multi-débit, **caractérisé en ce que** à partir d'un signal décodé, deux signaux, appelés premier signal (S1) et deuxième signal (S2), sont fournis en entrée d'un module de fondu enchainé, un des signaux au moins étant post-traité lors d'une étape de post-traitement, le post-traitement faisant partie d'un ensemble de post-traitements adaptés à des ensembles de débits différents, et **en ce que**:
- à la détection (401,406) d'une commutation de débit entre une trame courante à un débit compris dans un premier ensemble de débit et une trame précédente à un débit compris dans un deuxième ensemble de débit, une étape de fondu enchainé (407) est effectuée par pondération, en diminuant le poids du deuxième signal, post-traité ou non, selon le post-traitement adapté au deuxième ensemble de débit et en augmentant le poids du premier signal, post-traité ou non, selon le post-traitement adapté au premier ensemble débit, pour obtenir un signal de sortie (S3); et
- à la détection (401,402) d'une commutation de débit entre une trame courante à un débit compris dans un deuxième ensemble de débit et une trame précédente à un débit compris dans un premier ensemble de débit, les débits du premier ensemble étant supérieurs à ceux du deuxième ensemble, une étape de fondu enchainé (404) est effectuée par pondération, en diminuant le poids du premier signal, post-traité ou non, selon le post-traitement adapté au premier ensemble de débit et en augmentant le poids du deuxième signal, post-traité ou non, selon le post-traitement adapté au deuxième ensemble de débit, pour obtenir un signal de sortie (S3).

2. Procédé selon la revendication 1, **caractérisé en ce qu'**un des post-traitements est un filtrage passe-haut (204).

3. Procédé selon la revendication 1, **caractérisé en ce qu'**un des post-traitements est un post-filtrage adaptatif (203).

4. Procédé selon la revendication 1, **caractérisé en ce qu'**un des post-traitements est une combinaison d'un filtrage passe-haut et d'un post-filtrage adaptatif.

5. Procédé selon la revendication 1, **caractérisé en ce qu'**un seul signal en entrée du module de fondu enchainé est post-traité.

6. Procédé selon la revendication 1, **caractérisé en ce que** les deux signaux en entrée du module de fondu enchainé sont post-traités avec des post-traitements différents adaptés à des ensembles de débits différents.

7. Programme d'ordinateur comprenant des instructions de code pour la mise en oeuvre du procédé selon l'une quelconque des revendications 1 à 6 lorsque ledit programme est exécuté par un ordinateur.

8. Application du procédé selon l'une quelconque des revendications 1 à 6 à un système de décodage audio scalable en débit.

9. Application du procédé selon l'une quelconque des revendications 1 à 6 à un système de décodage audio scalable en débit et largeur de bande dans lequel un premier débit est obtenu par au moins une première couche de décodage dans une première bande de fréquence, et un deuxième débit est obtenu par une seconde couche de décodage, dite couche d'extension de ladite première bande de fréquence dans une deuxième bande de fréquence.

10. Décodeur audio multi-débit, **caractérisé en ce qu'**il comporte un module de fondu enchainé (205) recevant en entrée un premier signal (S1) et un deuxième signal (S2) obtenus à partir d'un signal décodé, au moins un des deux signaux ayant subi un post-traitement (203,204) parmi un ensemble de post-traitements adaptés à des ensembles de débits différents, le module de fondu enchainé étant apte:
- à la détection (401,406) d'une commutation de débit entre une trame courante à un débit compris dans un premier ensemble de débit et une trame précédente à un débit compris dans un deuxième ensemble de débit, les débits du premier ensemble étant supérieurs à ceux du deuxième ensemble, à effectuer un fondu enchainé (407) par pondération, en diminuant le poids du deuxième signal, post-traité ou non, selon le post-traitement adapté au deuxième ensemble de débit et en augmentant le poids du premier signal, post-traité ou non, selon le post-traitement adapté au premier ensemble de débit, pour obtenir le signal de sortie (S3) du module de fondu enchainé; et
- à la détection (401,402) d'une commutation de débit entre une trame courante à un débit compris dans un deuxième ensemble de débit et une trame précédente à un débit compris dans un premier ensemble de débit, à effectuer un fondu enchainé (404) par pondération, en diminuant le poids du premier signal, post-traité ou non, selon le post-traitement adapté au premier ensemble de débit et en augmentant le poids du deuxième signal, post-traité ou non, selon le post-traitement adapté au deuxième ensemble de débit, pour obtenir le signal de sortie (S3) du module de fondu enchainé.

11. Décodeur selon la revendication 10, **caractérisé en ce qu'**au moins un des post-traitements est un filtrage passe-haut.

12. Décodeur selon la revendication 10, **caractérisé en ce qu'**au moins un des post-traitements est un post-filtrage adaptatif.

13. Décodeur selon la revendication 10, **caractérisé en ce qu'**au moins un des post-traitements est une combinaison d'un filtrage passe-haut et d'un post-filtrage adaptatif.

14. Décodeur selon la revendication 10, **caractérisé en ce qu'**un seul signal en entrée du module de fondu enchainé est post-traité.

15. Décodeur selon la revendication 10, **caractérisé en ce que** les deux signaux en entrée du module de fondu enchainé sont post-traités avec des post-traitements différents adaptés à des ensembles de débits différents.

## Claims

1. Method for switching rate when decoding an audio signal coded by a multirate audio coding system, **characterized in that**, from a decoded signal, two signals, called first signal (S1) and second signal (S2), are supplied to the input of a cross-fading module, at least one of the signals being post-processed in a post-processing step, the post-processing forming part of a set of post-processing operations suited to different sets of rates, and **in that**:
- upon the detection (401, 406) of a rate switch between a current frame at a rate lying within a first set of rates and a preceding frame at a rate lying within a second set of rates, a cross-fading step (407) is performed by weighting, by reducing the weight of the second signal, post-processed or not, according to the post-processing suited to the second set of rates and by increasing the weight of the first signal, post-processed or not, according to the post-processing suited to the first set of rates, to obtain an output signal (S3); and
- upon the detection (401, 402) of a rate switch between a current frame at a rate lying within a second set of rates and a preceding frame at a rate lying within a first set of rates, the rates of the first set being greater than those of the second set, a cross-fading step (404) is performed by weighting, by reducing the weight of the first signal, post-processed or not, according to the post-processing suited to the first set of rates and by increasing the weight of the second signal, post-processed or not, according to the post-processing suited to the second set of rates, to obtain an output signal (S3).

2. Method according to Claim 1, **characterized in that** one of the post-processing operations is a high-pass filtering (204).

3. Method according to Claim 1, **characterized in that** one of the post-processing operations is an adaptive post-filtering (203).

4. Method according to Claim 1, **characterized in that** one of the post-processing operations is a combination of a high-pass filtering and an adaptive post-filtering.

5. Method according to Claim 1, **characterized in that** a single signal at the input of the cross-fading module is post-processed.

6. Method according to Claim 1, **characterized in that** the two signals at the input of the cross-fading module are post-processed with different post-processing operations suited to different sets of rates.

7. Computer program comprising code instructions for implementing the method according to any one of Claims 1 to 6 when said program is run by a computer.

8. Application of the method according to any one of Claims 1 to 6 to a rate-scalable audio decoding system.

9. Application of the method according to any one of Claims 1 to 6 to a rate- and bandwidth-scalable audio decoding system in which a first rate is obtained by at least a first decoding layer in a first frequency band, and a second rate is obtained by a second decoding layer, called extension layer of said first frequency band, in a second frequency band.

10. Multirate audio decoder, **characterized in that** it comprises a cross-fading module (205) receiving as input a first signal (S1) and a second signal (S2) obtained from a decoded signal, at least one of the two signals having undergone a post-processing (203, 204) from a set of post-processing operations suited to different sets of rates, the cross-fading module being able:
- upon the detection (401, 406) of a rate switch between a current frame at a rate lying within a first set of rates and a preceding frame at a rate lying within a second set of rates, the rates of the first set being greater than those of the second set, to perform a cross-fading (407) by weighting, by reducing the weight of the second signal, post-processed or not, according to the post-processing operation suited to the second set of rates and by increasing the weight of the first signal, post-processed or not, according to the post-processing operation suited to the first set of rates, to obtain the output signal (S3) from the cross-fading module; and
- upon the detection (401, 402) of a rate switch between a current frame at a rate lying within a second set of rates and a preceding frame at a rate lying within a first set of rates, to perform a cross-fading (404) by weighting, by reducing the weight of the first signal, post-processed or not, according to the post-processing operation suited to the first set of rates and by increasing the weight of the second signal, post-processed or not, according to the post-processing operation suited to the second set of rates, to obtain the output signal (S3) from the cross-fading module.

11. Decoder according to Claim 10, **characterized in that** at least one of the post-processing operations is a high-pass filtering.

12. Decoder according to Claim 10, **characterized in that** at least one of the post-processing operations is an adaptive post-filtering.

13. Decoder according to Claim 10, **characterized in that** at least one of the post-processing operations is a combination of a high-pass filtering and an adaptive post-filtering.

14. Decoder according to Claim 10, **characterized in that** a single signal at the input of the cross-fading module is post-processed.

15. Decoder according to Claim 10, **characterized in that** the two signals at the input of the cross-fading module are post-processed with different post-processing operations suited to different sets of rates.

## Patentansprüche

1. Verfahren zur Bitratenumschaltung beim Decodieren eines von einem Multi-Bitrate-Audiocodiersystem codierten Audiosignals, **dadurch gekennzeichnet, dass** ausgehend von einem decodierten Signal zwei Signale, erstes Signal (S1) und zweites Signal (S2) genannt, an den Eingang eines Überblendungsmoduls geliefert werden, wobei mindestens eines der Signale in einem Nachbehandlungsschritt nachbehandelt wird, wobei die Nachbehandlung Teil einer Einheit von Nachbehandlungen ist, die für unterschiedliche Bitrateneinheiten geeignet sind, und dass:
- bei Erfassung (401, 406) einer Bitratenumschaltung zwischen einem laufenden Datenübertragungsblock mit einer Bitrate, die in einer ersten Bitrateneinheit enthalten ist, und einem vorhergehenden Datenübertragungsblock mit einer Bitrate, die in einer zweiten Bitrateneinheit enthalten ist, ein Überblendungsschritt (407) durch Gewichtung durchgeführt wird, indem das Gewicht des zweiten Signals, nachbehandelt oder nicht, gemäß der für die zweite Bitrateneinheit geeigneten Nachbehandlung verringert wird, und indem das Gewicht des ersten Signals, nachbehandelt oder nicht, gemäß der für die erste Bitrateneinheit geeigneten Nachbehandlung erhöht wird, um ein Ausgangssignal (S3) zu erhalten; und
- bei Erfassung (401, 402) einer Bitratenumschaltung zwischen einem laufenden Datenübertragungsblock mit einer Bitrate, die in einer zweiten Bitrateneinheit enthalten ist, und einem vorhergehenden Datenübertragungsblock mit einer Bitrate, die in einer ersten Bitrateneinheit enthalten ist, wobei die Bitraten der ersten Einheit höher als diejenigen der zweiten Einheit sind, ein Überblendungsschritt (404) durch Gewichtung durchgeführt wird, indem das Gewicht des ersten Signals, nachbehandelt oder nicht, gemäß der für die erste Bitrateneinheit geeigneten Nachbehandlung verringert wird, und indem das Gewicht des zweiten Signals, nachbehandelt oder nicht, gemäß der für die zweite Bitrateneinheit geeigneten Nachbehandlung erhöht wird, um ein Ausgangssignal (S3) zu erhalten.

2. Verfahren nach Anspruch 1, **dadurch gekennzeichnet, dass** eine der Nachbehandlungen eine Hochpassfilterung (204) ist.

3. Verfahren nach Anspruch 1, **dadurch gekennzeichnet, dass** eine der Nachbehandlungen eine adaptive Nachfilterung (203) ist.

4. Verfahren nach Anspruch 1, **dadurch gekennzeichnet, dass** eine der Nachbehandlungen eine Kombination aus einer Hochpassfilterung und einer adaptiven Nachfilterung ist.

5. Verfahren nach Anspruch 1, **dadurch gekennzeichnet, dass** nur ein Signal am Eingang des Überblendungsmoduls nachbehandelt wird.

6. Verfahren nach Anspruch 1, **dadurch gekennzeichnet, dass** die zwei Signale am Eingang des Überblendungsmoduls mit unterschiedlichen Nachbehandlungen nachbehandelt werden, die für unterschiedliche Bitrateneinheiten geeignet sind.

7. Computerprogramm, das Codeanweisungen für die Durchführung des Verfahrens nach einem der Ansprüche 1 bis 6 enthält, wenn das Programm von einem Computer ausgeführt wird.

8. Anwendung des Verfahrens nach einem der Ansprüche 1 bis 6 an ein bitratenskalierbares Audiodecodiersystem.

9. Anwendung des Verfahrens nach einem der Ansprüche 1 bis 6 an ein bitraten- und bandbreitenskalierbares Audiodecodiersystem, wobei eine erste Bitrate durch mindestens eine erste Decodierschicht in einem ersten Frequenzband erhalten wird, und eine zweite Bitrate durch eine zweite Decodierschicht, Erweiterungsschicht des ersten Frequenzbands genannt, in einem zweiten Frequenzband erhalten wird.

10. Multi-Bitrate-Audiodecodierer, **dadurch gekennzeichnet, dass** er ein Überblendungsmodul (205) aufweist, das am Eingang ein erstes Signal (S1) und ein zweites Signal (S2) empfängt, die ausgehend von einem decodierten Signal erhalten werden, wobei mindestens eines der zwei Signale eine Nachbehandlung (203, 204) aus einer Einheit von Nachbehandlungen erfahren hat, die für unterschiedliche Bitrateneinheiten geeignet sind, wobei das Überblendungsmodul fähig ist:
- bei Erfassung (401, 406) einer Bitratenumschaltung zwischen einem laufenden Datenübertragungsblock mit einer Bitrate, die in einer ersten Bitrateneinheit enthalten ist, und einem vorhergehenden Datenübertragungsblock mit einer Bitrate, die in einer zweiten Bitrateneinheit enthalten ist, wobei die Bitraten der ersten Einheit höher sind als diejenigen der zweiten Einheit, eine Überblendung (407) durch Gewichtung durchzuführen, indem das Gewicht des zweiten Signals, nachbehandelt oder nicht, gemäß der für die zweite Bitrateneinheit geeigneten Nachbehandlung verringert wird, und indem das Gewicht des ersten Signals, nachbehandelt oder nicht, gemäß der für die erste Bitrateneinheit geeigneten Nachbehandlung erhöht wird, um das Ausgangssignal (S3) des Überblendungsmoduls zu erhalten; und
- bei Erfassung (401, 402) einer Bitratenumschaltung zwischen einem laufenden Datenübertragungsblock mit einer Bitrate, die in einer zweiten Bitrateneinheit enthalten ist, und einem vorhergehenden Datenübertragungsblock mit einer Bitrate, die in einer ersten Bitrateneinheit enthalten ist, eine Überblendung (404) durch Gewichtung durchzuführen, indem das Gewicht des ersten Signals, nachbehandelt oder nicht, gemäß der für die erste Bitrateneinheit geeigneten Nachbehandlung verringert wird, und indem das Gewicht des zweiten Signals, nachbehandelt oder nicht, gemäß der für die zweite Bitrateneinheit geeigneten Nachbehandlung erhöht wird, um das Ausgangssignal (S3) des Überblendungsmoduls zu erhalten.

11. Decodierer nach Anspruch 10, **dadurch gekennzeichnet, dass** mindestens eine der Nachbehandlungen eine Hochpassfilterung ist.

12. Decodierer nach Anspruch 10, **dadurch gekennzeichnet, dass** mindestens eine der Nachbehandlungen eine adaptive Nachfilterung ist.

13. Decodierer nach Anspruch 10, **dadurch gekennzeichnet, dass** mindestens eine der Nachbehandlungen eine Kombination aus einer Hochpassfilterung und einer adaptiven Nachfilterung ist.

14. Decodierer nach Anspruch 10, **dadurch gekennzeichnet, dass** nur ein Signal am Eingang des Überblendungsmoduls nachbehandelt wird.

15. Decodierer nach Anspruch 10, **dadurch gekennzeichnet, dass** die zwei Signale am Eingang des Überblendungsmoduls mit unterschiedlichen Nachbehandlungen nachbehandelt werden, die für unterschiedliche Bitrateneinheiten geeignet sind.
